# EUROPÄISCHE PATENTSCHRIFT

(11) **EP 1 123 543 B1**
(45) Veröffentlichungstag und Bekanntmachung des Hinweises auf die Patenterteilung: **19.11.2003**
(21) Anmeldenummer: 99944218.9
(22) Anmeldetag: 29.09.1999
(51) Int. Cl.: G10D 1/08

(54) **GITARRE ODER ÄHNLICHES MUSIKINSTRUMENT MIT EINER ABNEHMBAREN KÖRPERSTÜTZE**
GUITAR OR SIMILAR MUSICAL INSTRUMENT COMPRISING A DETACHABLE BODY SUPPORT
GUITARRE OU INSTRUMENT DE MUSIQUE EQUIVALENT COMPRENANT UNUPPORT AMOVIBLE

(30) Priorität: 22.10.1998 CH 213598; 05.05.1999 CH 82499
(43) Veröffentlichungstag der Anmeldung: 16.08.2001
(73) Patentinhaber: Erismann, Mark, 5012 Schönenwerd (CH)
(72) Erfinder: Erismann, Mark, 5012 Schönenwerd (CH)
(74) Vertreter: Morva, Tibor
(86) Internationale Anmeldenummer: CH9900461
(87) Internationale Veröffentlichungsnummer: WO00025296

(56) Entgegenhaltungen:
- DE-U- 1 885 390
- DE-U- 8 232 675
- US-A- 3 771 408
- US-A- 5 383 385
- US-A- 5 390 578

## Beschreibung

Die vorliegende Erfindung betrifft eine Gitarre oder dgl. Musikinstrument mit einer abnehmbaren, aus mehreren, stabförmigen Stützelementen geformten, rahmenförmigen Körperstütze, mit einem flachen und verhältnismässig schmalen, an der Vorderseite mindestens eine Saite tragenden Korpus.

Aus dem deutschen Gebrauchsmuster DE-U-1885390 ist eine Elektrogitarre der eingangs erwähnten Art mit einer rahmenförmigen Körperstütze bekannt. Die rahmenförmige Körperstütze besteht aus zwei stabförmigen, gebogenen Teilen, die an beiden Seiten in den Korpus der Elektrogitarre eingesteckt sind und die Konturen eines allgemein bekannten Gitarren-Resonanzkörpers nachbilden. Die rahmenförmige Körperstütze ist so ausgebildet, dass sie für den Transport aus dem Korpus herausgezogen werden kann. Die Handhabung dieser Körperstütze ist verhältnismässig einfach, aber sie ist direkt am Ende des Gitarrenkorpus, verhältnismässig nahe zum Spannmechanismus der Saiten befestigt. Deshalb muss der Korpus so lang sein, dass einerseits der Zupfbereich der Elektrogitarre in Bezug auf die Körperstütze an der ergonomisch richtigen Stelle zu liegen kommt und dass anderseits eine allfällige Traggurtbefestigung den ergonomischen Bedingungen entsprechen kann, was beim stehend spielen entscheidend ist. Diese Gitarrenanordnung ist besonders nachteilig, wenn man sie bei einer Reisegitarre mit einem verhältnismässig kurzen Korpus verwenden will. Der Gitarrenkörper muss sich nämlich auf die volle Länge der am Gitarrenkörper befestigten Körperstütze erstrecken, um die abnehmbare Körperstütze am Ende des Gitarrenkörpers befestigen zu können. Die Verpackungslänge dieser Gitarre ist durch die relativ grosse Länge des Gitarrenkörpers bestimmt. Diese Gitarre ist in ihrem reisefertigen Zustand verhältnismässig lang und daher für den Transport ungünstig.

Aus dem deutschen Gebrauchsmuster DE-U1-8232675 ist eine weitere Elektrogitarre mit einer rahmenförmigen Körperstütze bekannt. Auch bei dieser Elektrogitarre besteht die die Konturen eines allgemein bekannten Gitarren-Resonanzkörpers nachbildende Körperstütze aus zwei stabförmigen, gebogenen Teilen, die an beiden Seiten in den Korpus der Elektrogitarre eingesteckt sind. Bei dieser Elektrogitarre ist ein mit einem Klotz verlängerter Korpus vorgesehen, um einerseits bei der spielbereiten Gitarre gemäss den ergonomischen Bedingungen die beiden Hälften der Körperstütze am Ende des mit dem Klotz verlängerten Korpus einstecken zu können und anderseits um die Elektrogitarre mit einem verhältnismässig kurzem Korpus bei abgetrenntem Klotz transportieren zu können. Diese Elektrogitarre ist kompliziert beim Wechseln zwischen dem spielbereiten Zustand und dem Transportzustand. Im Transportzustand bei abgelöstem Klotz muss dafür gesorgt werden, dass die nicht mehr gespannten, gelockerten Saiten nicht beschädigt oder sogar verwirrt werden. Aus diesen Gründen ist diese Elektrogitarre als Reisegitarre nachteilig.

Die Aufgabe der vorliegenden Erfindung ist es, eine Gitarre der eingangs erwähnten Art zu schaffen, die für eine Gitarre mit einem verhältnismässig kurzen Korpus eine leichte, abnehmbare, für den Transport platzsparend verpackbare, aber beim Bespielen der Gitarre eine ausreichende mechanische Stabilität und eine ergonomisch richtige Körperauflage sicherstellende Körperstütze aufweist und die in der Handhabung einfach und kostengünstig ist.

Die gestellte Aufgabe ist dadurch gelöst, dass die abnehmbare Körperstütze aus mehreren, geformten, starren, stabförmigen Stützelementen zu einer in sich stabilen rahmenförmigen Körperstütze zusammengesetzt und am Korpus mit lösbaren Verbindungen befestigt ist und dass die am Korpus befestigte Körperstütze über das Ende des Korpus hinausragt, wobei zwischen zwei gegenüberliegenden, seitlichen Stützelementen der rahmenförmigen Körperstütze mindestens ein als Verstrebungselement dienendes, am Korpus mit lösbaren Verbindungen befestigtes Stützelement vorgesehen ist und dass die Körperstütze nach der Trennung vom Korpus und nach Aenderung der gegenseitigen Lage der einzelnen benachbarten stabförmigen Stützelemete zu einer platzsparenden Einheit zusammenlegbar ist. Die aus den starren stabförmigen Stützelementen zusammengesetzte Körperstütze weist eine ausreichende mechanische Stabilität auf, so dass die Gitarre beim Spielen am Körper fest anliegt. Die rahmenförmige Körperstütze ist am Korpus der Gitarre mit lösbaren Verbindungen angebracht, so dass sie einfach entfernt und wieder befestigt werden kann. Dadurch, dass die abnehmbare Körperstütze über das Ende des Korpus hinausragt, kann ein praktisch beliebig kurzer Korpus einer Gitarre mit der Körperstütze ausgerüstet werden, wobei die Zupfstelle der Gitarre von der Länge des Korpus unabhängig, in Bezug auf die dafür massgebende Körperstütze an der ergonomisch richtigen Stelle bleibt. Die vom Gitarrenkorpus entfernte Körperstütze ist aus mehreren starren Stützelementen zusammengesetzt, die für den Transport platzsparend, zusammengelegt werden können. Die Körperstütze ist kostengünstig und in der Handhabung einfach.

Die stabförmigen Stützelemente sind mit Vorteil ineinandersteckbare Rohre. Die Verwendung von Rohren ergibt eine ausreichende Biegefestigkeit bei einem verhältnismässig niedrigen Gewicht.

Die stabförmigen Stützelemente können teils durch in der Ebene der rahmenförmigen Körperstütze knickbaren Gelenkverbindungen und teils durch Steckverbindungen aneinander befestigt sein. Diese Ausführungsvariante der Körperstütze bildet eine günstige Weiterbildung, weil bei der Transportvorbereitung der Körperstütze die Gelenkverbindungen nur einfach geknickt werden müssen.

In den beiden Hohlräumen der ineinandersteckbaren Endbereiche von je zwei benachbarten Rohren sind vorteilhafterweise die beiden Enden einer nach Lösung der Steckverbindung die benachbarten Rohre unverwechselbar und unverlierbar mit Abstand aneinanderhaltenden Kordel befestigt. Diese Anordnung ist deshalb vorteilhaft, weil nach Lösung der Steckverbindungen zwischen den einzelnen Rohren die Rohrenden mindestens lose aneinander hängen bleiben, so dass bei einer Wiedermontage das Suchen der zusammengehörenden Rohrenden ausbleibt. Diese Massnahme erleichtert massgeblich die Handhabung der Körperstütze. Mit Vorteil sind die zwischen den zusammengehörenden Rohrenden liegenden Kordeln elastisch.

Zwischen zwei rohrförmigen Stützelementen kann eine Gelenkverbindung vorhanden sein, deren Gelenkstelle bei Benützung der Körperstütze in den einen Endbereich der beiden einander zugekehrten, rohrförmigen Stützelemente bis zu deren Berührung hineinstossbar und beim Zusammenlegen der Körperstütze bis zum Freilegen der Gelenkstelle daraus herausziehbar ausgebildet ist. Diese lösbare Verbindung zwischen zwei Stützelementen ergibt bei der Benützung der Körperstütze eine optisch vorteilhafte, stufenlose Stosstelle der Stützelemente. Beim Zusammenlegen der Körperstütze kann durch Auseinanderziehen der beiden aneinandergestossenen Stützelemente die Gelenkstelle der Gelenkverbindung freigelegt und die Körperstütze an den Gelenkstellen in einer Ebene geknickt und so mühelos zusammengelegt werden. In mindestens einem der einander zugekehrten, rohrförmigen Stützelemente kann dabei ein beim Zusammenlegen der Körperstütze das Herausziehen der Gelenkstelle zulassender aber das Auseinandergleiten der Stützelemente verhindernder Anschlag vorgesehen sein. Der Anschlag verhindert ein unerwünschtes Auseinandergleiten der einander zugekehrten Endbereiche der Stützelemente und ein späteres, mühsames Suchen der zusammengehörenden Endbereiche.

Im folgenden werden anhand der beiliegenden Zeichnungen Ausführungsbeispiele der Erfindung näher beschrieben. Es zeigen:
- Fig.1: eine mit einer Körperstütze versehene Gitarre in Draufsicht,
- Fig.2: die gleiche Gitarre in Seitenansicht ohne Körperstütze,
- Fig.3: die von der Gitarre entfernte Körperstütze in Seitenansicht,
- Fig.4: die am Korpus der Gitarre angebrachte Verankerungsplatte in Draufsicht,
- Fig.5: diese im Schnitt,
- Fig.6: die gleiche Verankerungsplatte mit einem stabförmigen Stützelement-Teil in Draufsicht und
- Fig.7: diese im Schnitt,
- Fig.8: die zusammengesetzte Körperstütze in Draufsicht,
- Fig.9: die gleiche, für den Transport zusammengelegte Körperstütze,
- Fig.10: die ineinandergesteckten Rohrenden von zwei Stützelementen mit eingelegter Kordel im Längsschnitt,
- Fig.11: den Endbereich eines mit einer Schnappnase versehenen und in eine Bohrung eines anderen Stützelementes gesteckten Stützelemtes im Schnitt,
- Fig.12: eine zusammengesetzte Körperstütze teils mit Gelenkverbindungen und teils mit Steckverbindungen zwischen den Stützelementen in Draufsicht,
- Fig.13: die gleiche, für den Transport zusammengelegte Körperstütze,
- Fig.14: den Längsschnitt einer Gelenkverbindung und
- Fig.15: den Querschnitt der gleichen Gelenkverbindung,
- Fig.16: zeigt die Endbereiche von zwei Stützelementen mit einer Gelenkstelle mit auseinandergezogenen Stützelementen,
- Fig.17: mit zusammengestossenen Stützelementen und
- Fig.18: den Querschnitt über die Gelenkstelle der in Fig.17 gezeigten Gelenkstelle.

In Fig.1 ist eine Elektrogitarre 1 mit einer abnehmbaren Körperstütze 2 dargestellt. Die Elektrogitarre kann irgendeine Art Gitarre, wie z.B. Hawaiigitarre, Bassgitarre usw. sein. Der Korpus 3 der Elektrogitarre 1 ist flach und schmal und trägt an seiner Vorderseite die Saiten 4 der Elektrogitarre 1. Fig.2 zeigt die Seitenansicht der Elektrogitarre 1. Im Inneren des Korpus 3 ist eine in Fig.2 nur grob angedeutete Tonerfassungseinrichtung 5 untergebracht. Die Saiten 4 sind am oberen Ende der Elektrogitarre 1 verankert. Am unteren Ende der Elektrogitarre 1 befindet sich eine Stimm- und Spanneinrichtung 6 für jede Saite 4. Die Stimm- und Spanneinrichtung 6 wird hier nicht näher beschrieben, man kann dafür irgendeine bekannte Einrichtung wählen.

Der Korpus 3 der Elektrogitarre 1 kann mit am oberen Ende verankerten und durch die am unteren Ende durch eine Stimm- und Spanneinrichtung 6 geführten Saiten 4 verhältnismässig kurz gehalten werden. Um diese für eine Reiseverpackung geeignete Elektrogitarre 1 am Körper anliegend spielen zu können, ist eine Körperstütze 2 notwendig. Die Körperstütze 2 ragt über das Ende des Korpus 3 hinaus, damit die Zupfstelle der Gitarre in Bezug auf das Ende der am Körper anliegenden Körperstütze 2 an der ergonomisch richtigen Stelle liegt. Die zusammengestzte Körperstütze 2 ist eine selbständige, starre Einheit. Die Körperstütze 2 kann vom Korpus 3 der in Fig.2 ersichtlichen Elektrogitarre 1 für eine Reiseverpackung getrennt werden, wie Fig.3 es zeigt. Die Verbindungsmittel zwischen dem Korpus 3 der Elektrogitarre 1 und der abnehmbaren Körperstütze 2 werden anhand der Figuren 4 bis 7 beschrieben.

Fig.4 zeigt einen Ausschnitt aus dem Korpus 3 der Elektrogitarre 1 mit einer angeschraubten, eine Schlüsselloch-Deffnung aufweisenden Verankerungsplatte 7.

Fig.5 stellt den Querschnitt dieser Anordnung dar. Hier ist die hinter der Verankerungsplatte 7 liegende Ausnehmung 8 im Korpus 3 gut sichtbar. In Fig.6 ist die soeben beschriebene Anordnung mit einem Teil der abnehmbaren Körperstütze 2 dargestellt. In der Querschnittzeichnung in Fig.7 ist das Zusammenwirken der Befestigungselemente ersichtlich. An der abnehmbaren Körperstütze 2 ist eine Kopfschraube 9 befestigt, deren Kopf der Schlüsselloch-Oeffnung in der Verankerungsplatte 7 nach dem Hineinschieben hintergreift. Eine unter dem Kopf der Kopfschraube 9 vorhandene Federunterlage 10 sorgt für eine satte Verbindung zwischen Verankerungsplatte 7 und Kopfschraube 9. Auf dieser Weise kann die Körperstütze 2 am Korpus 3 der Elektrogitarre 1 einfach lösbar befestigt werden, wie in den Figuren 2 und 3 auch angedeutet ist.

Fig.8 zeigt eine von der Elektrogitarre 1 getrennte Körperstütze 2 in Draufsicht. Diese Körperstütze 2 ist aus mehreren starren, stabförmigen Stützelementen 11, 12, 13, 14 und 15 zusammengesetzt. Zwischen den einzelnen als Rohre ausgebildeten Stützelemeten 11, 12 - 12, 13 - 13, 14 - 11, 14 - 11, 15 sind lösbare Steckverbindungen vorhanden. Das Stützelemet 15 liegt zwischen den beiden, seitlichen Stützelemeten 11 und 13 und dient dabei als Verstrebungselement. Dieses Stützelement 15 ist mit den lösbaren Verbindungselementen 7, 9 am Korpus 3 befestigbar und sichert so dem den Korpus 3 überragenden Teil der Körperstütze 2 eine ausreichende Stabilität. Nach Lösen der Steckverbindungen kann die Körperstütze 2 für den Transport in eine in Fig.9 dargestellte platzsparende Einheit zusammengelegt werden. Ein nicht dargestellter Traggurt für die Elektrogitarre 1 kann am an der Körperstütze 2 angebrachten Zapfen 30 und am Ende 31 des Stützelementes 11 angeschlossen werden. Der am dem Korpus 3 überragenden Teil der Körperstütze 2 befestigbarer Traggurt sichert die ergonomisch richtige Lage der Zupfstelle der Gitarre 1 beim stehend spielen.

Die Figuren 10 und 11 zeigen Steckverbindungen im Schnitt. Die in Fig.10 sichtbare Steckverbindung liegt zwischen zwei benachbarten Stützelementen 12 und 13. Die Steckverbindung ist durch Passitz gesichert. In den beiden Hohlräumen der rohrförmigen Stützelemente 12, 13 sind die beiden Enden einer nach Lösung der Steckverbindung die Stützelemente 12, 13 unverwechselbar und unverlierbar mit Abstand aneinanderhaltenden Kordel 16 befestigt. Die Kordeln 16 halten nach Lösen der Steckverbindungen die für eine Steckverbindung zusammengehörenden Endbereiche der rohrförmigen Stützelemente 11, 12, 13, 14, 15 aneinander lose hängen. Eine elastische Kordel 16 erleichtert die Arbeiten mit den voneinander gelösten Stützelementen 11 bis 15. Durch diese Massnahme entfällt bei einem erneuten Zusammensetzen der Körperstütze 2 das Suchen der zusammengehörenden Hälften jeder Steckverbindung. In Fig.11 ist die Steckverbindung zwischen den rohrförmigen Stützelementen 11 und 14 im Schnitt dargestellt. Das Rohrende des Stützelemtes 14 ist mit einer federnden Schnappnase 17 versehen. Die Schnappnase 17 hintergreift den Rand der Bohrung im Stützelement 11 und sichert so die Steckverbindung gegen Auseinanderrutschen.

Fig.12 zeigt eine weitere Ausführungsvariante der Körperstütze 18. Diese Körperstütze 18 ist aus den Stützelementen 19, 20, 21, 22 und 23 zusammengesetzt. Das Stützelement 23 dient wiederum als Verstrebungselement zwischen den beiden gegenüberliegenden, seitlichen Stützelementen 19, 21 der Körperstütze 18. Diese stabile Körperstütze 18 wird mit den lösbaren Verbindungen 7, 9 am Korpus 3 befestigt. Die Fig.13 zeigt diese Körperstütze 18 im zusammengelegten, transportbereiten Zustand. Die starren, stabförmigen Stützelemente 19 bis 23 sind teils durch in der Ebene der rahmenförmigen Körperstütze 18 knickbare Gelenkverbindungen 24, 25 und teils durch Steckverbindungen 26, 27, 28, 29 aneinander befestigt. Die Steckverbindungen 26, 27, 28, 29 sind ähnlich ausgebildet wie in den Figuren 10 und 11 dargestellt und anhand dieser Figuren dort auch beschrieben ist. Ein nicht dargestellter Traggurt für die Elektrogitarre 1 kann am am Stützelement 20 angebrachten Zapfen 32 und am Ende 33 des Stützelementes 19 angeschlossen werden. Der an der Körperstütze 18 angebrachte, für die Traggurtbefestigung dienende Zapfen 32 liegt nicht am Korpus 3 und kann deshalb bei einem verhältnismässig kurzen Korpus 3 die ergonomischen Bedingungen für den Traggurt erfüllen. Die Gelenkverbindung 24 ist in Fig.14 im Längsschnitt und in Fig.15 im Querschnitt gezeichnet. Die Gelenkverbindung 25 ist ähnlich ausgebildet. Die in Fig.14 gezeigten stabförmigen Stützelemente 19 und 20 sind überlappend geformt und durch eine Niete 25 gelenkig zusammengehalten.

In den Figuren 16, 17 und 18 ist eine weitere lösbare Verbindung zwischen zwei Stützelementen 26, 27 dargestellt. Zwischen den Stützelementen 26, 27 ist eine Gelenkverbindung mit der Gelenkstelle 28 angeordnet. Das Stützelement 26 enthält einen festsitzenden Zapfen 29, der eine Verlängerung des Stützelementes 26 darstellt. Die Verlängerung des anderen Stützelementes 27 bis zur Gelenkstelle 28 ist durch den im Stützelement 27 längsverschiebbaren Schieber 30 gegeben. Der im Stützelement 27 befestigte Anschlag 31 verhindert ein ungewolltes Auseinandergleiten der Stützelemente 26 und 27.

Die Stützelemente 26 und 27 können nach deren Auseinanderziehen, wie in Fig.16 dargestellt ist, um die Gelenkstelle 28 in einer Ebene geknickt werden. Eine nicht näher dargestellte Körperstütze mit solchen lösbaren Verbindungen zwischen den Stützelementen 26, 27 kann einfach in einer Ebene zusammengelegt werden. Bei Benützung der Körperstütze werden die Stützelemente 26, 27 bis zu ihrer Berührung zusammengestossen, wie in Fig.17 gezeigt ist. in diesem Zustand liegt die Gelenkstelle 28 im Stützelement 27 versteckt. Die rohrförmigen Stützelemente 26 und 27 stossen durch den darin liegenden Schieber 30 und Anschlag 31 geführt, stufenlos aneinander und erwecken einen optisch vorteilhaften Eindruck. Der im rohrförmigen Stützelement 26 liegende Zapfen 29 und der damit verbundene Schieber 30 geben der zusammengestossenen Verbindungsstelle eine vorteilhafte Biegefestigkeit. Diese Anordnung ist eine günstige Kombination einer Steckverbindung mit einer Gelenkverbindung.

## Patentansprüche

1. Gitarre oder dgl. Musikinstrument mit einer abnehmbaren, aus mehreren, stabförmigen Stützelementen geformten, rahmenförmigen Körperstütze (2, 18), mit einem flachen und verhältnismässig schmalen, an der Vorderseite mindestens eine Saite (4) tragenden Korpus (3), **dadurch gekennzeichnet, dass** die abnehmbare Körperstütze (2, 18) aus mehreren, geformten, starren, stabförmigen Stützelementen (11, 12, 13, 14, 15, 19, 20, 21, 22, 23) zu einer in sich stabilen, rahmenförmigen Körperstütze (2, 18) zusammengesetzt und am Korpus (3) mit lösbaren Verbindungen (7, 9) befestigt ist und dass die am Korpus (3) befestigte Körperstütze (2, 18) über das Ende des Korpus (3) hinausragt, wobei zwischen zwei gegenüberliegenden, seitlichen Stützelementen (11, 13, 19, 21) der rahmenförmigen Körperstütze (2, 18) mindestens ein als Verstrebungselement dienendes, am Korpus (3) mit lösbaren Verbindungen (7, 9) befestigtes Stützelement (15, 23) vorgesehen ist und dass die Körperstütze (2, 18) nach der Trennung vom Korpus (3) und nach Aenderung der gegenseitigen Lage der einzelnen benachbarten stabförmigen Stützelemete (11, 12, 13, 14, 15, 19, 20, 21, 22, 23) zu einer platzsparenden Einheit zusammenlegbar ist.

2. Gitarre nach Anspruch 1, **dadurch gekennzeichnet, dass** die stabförmigen Stützelemente (11, 12, 13, 14, 15, 19, 20, 21, 22) ineinandersteckbare Rohre sind.

3. Gitarre nach Anspruch 1, **dadurch gekennzeichnet, dass** die stabförmigen Stützelemente (19, 29, 21, 22, 23) teils durch in der Ebene der rahmenförmigen Körperstütze (18) knickbaren Gelenkverbindungen (24, 25) und teils durch Steckverbindungen (26, 27, 28, 29) aneinander befestigt sind.

4. Gitarre nach einem der Ansprüche 2 bis 3, **dadurch gekennzeichnet, dass** in den beiden Hohlräumen der ineinandersteckbaren Endbereiche von je zwei benachbarten Rohren (11, 12, 13, 14, 15, 19, 20, 21, 22, 23) die beiden Enden einer nach Lösung der Steckverbindung die benachbarten Rohre (11. 12, 13, 14, 15, 19, 20, 21, 22) unverwechselbar und unverlierbar mit Abstand aneinanderhaltenden Kordel (16) befestigt sind.

5. Gitarre nach Anspruch 4, **dadurch gekennzeichnet, dass** die Kordeln (16) elastisch sind.

6. Gitarre nach den Ansprüchen 2 und 3, **dadurch gekennzeichnet, dass** zwischen zwei rohrförmigen Stützelementen (26, 27) eine Gelenkverbindung vorhanden ist, deren Gelenkstelle (28) bei Benützung der Körperstütze in den einen Endbereich der beiden einander zugekehrten, rohrförmigen Stützelemente (26, 27) bis zu deren Berührung hineinstossbar und beim Zusammenlegen der Körperstütze bis zum Freilegen der Gelenkstelle (28) daraus herausziehbar ausgebildet ist.

7. Gitarre nach Anspruch 6, **dadurch gekennzeichnet, dass** in mindestens einem der einander zugekehrten, rohrförmigen Stützelemente (26, 27) ein beim Zusammenlegen der Körperstütze das Herausziehen der Gelenkstelle (28) zulassender aber das Auseinandergleiten der Stützelemente (26, 27) verhindernder Anschlag (31) vorgesehen ist.

## Claims

1. A guitar or similar musical instrument including a detachable f rame-shaped body support (2, 18) which is formed from a plurality of rod-shaped support elements and also including a flat and proportionately narrow carcass (3) carrying at least one string (4) on the front face thereof, **characterised in that** the detachable body support (2, 18) is composed of a plurality of shaped, rigid, rod-shaped support elements (11, 12, 13, 14, 15, 19, 20, 21, 22, 23) forming a stable frame-shaped body support (2, 18) and is fixed to the carcass (3) by means of releasable connections (7, 9), and **in that** the body support (2, 18) fixed to the carcass (3) projects beyond the end of the carcass (3) whereby at least one support element (15, 23), which serves as a bracing element and is fixed to the carcass (3) by means of releasable connections (7, 9), is provided between two opposite lateral support elements (11, 13, 19, 21) of the frame shaped body support (2, 18), and **in that** the body support (2, 18) is adapted to be collapsed into a space-saving unit following its separation from the carcass (3) and after altering the mutual position of the individual adjacent rod-shaped support elements (11, 12, 13, 14, 15, 19, 20, 21, 22, 23).

2. A guitar in accordance with Claim 1, **characterised in that** the rod-shaped support elements (11, 12, 13, 14, 15, 19, 20, 21, 22) are tubes that are adapted to be inserted into one another.

3. A guitar in accordance with Claim 1, **characterised in that** the rod-shaped support elements (19, 29, 21, 22, 23) are fixed to one another partly by means of hinged joints (24, 25) that are adapted to fold in the plane of the frame-shaped body support (18) and partly by means of plug-type connections (26, 27, 28, 29).

4. A guitar in accordance with any of Claims 2 to 3, **characterised in that** the two ends of a cord (16) are fixed in the two hollow spaces in the mutually insertible end portions of each two adjacent tubes (11, 12, 13, 14, 15, 19, 20, 21, 22, 23), said cord (16) holding the adjacent tubes (11, 12, 13, 14, 15, 19, 20, 21, 22) together in a spaced, non-interchangeable and captive manner following the release of the plug-type connection.

5. A guitar in accordance with Claim 4, **characterised in that** the cords (16) are elastic.

6. A guitar in accordance with Claims 2 and 3, **characterised in that** there is provided between two tubular support elements (26, 27) a hinged joint whose hinge section (28) is adapted to be pushed into the one end region of the two mutually facing tubular support elements (26, 27) until they touch one another when the body support is to be used, and is adapted to be withdrawn therefrom until the hinge section (28) is exposed when the body support is to be folded up.

7. A guitar in accordance with Claim 6, **characterised in that** a stop member (31), which permits the hinge section (28) to be withdrawn when the body support is to be folded up but prevents the support elements (26, 27) from sliding apart, is provided in at least one of the two mutually facing tubular support elements (26, 27) .

## Revendications

1. Guitare ou instrument de musique de ce type équipé(e) d'un support de corps (2, 18) en forme de châssis amovible, composé de plusieurs éléments de soutien en forme de barre, avec un corps (3) plat et relativement étroit portant, sur la face, au moins une corde (4),
**caractérisé en ce que**
le support de corps amovible (2, 18) est composé de plusieurs éléments de soutien façonnés, rigides, en forme de barre (11, 12, 13, 14, 15, 19, 20, 21, 22, 23) par rapport au support de corps stable (2, 18) en forme de châssis et fixé sur le corps (3) à l'aide de fixations (7, 9) amovibles de façon à ce que le support de corps (2, 18) fixé sur le corps (3) dépasse de l'extrémité du corps (3), par au moins un élément de soutien utilisé comme élément d'entretoise, fixé sur le corps (3) à l'aide de fixations (7, 9) amovibles prévu entre deux éléments de soutien latéraux et opposés ( 11, 13, 19, 21) du support de corps (2, 18) en forme de châssis et aussi de façon à ce que le support de corps (2, 18) soit, après avoir été séparé du corps (3) et après la modification de la position réciproque des éléments de soutien uniques, contigus et en forme de barre (11, 12, 13, 14, 15, 19, 20, 21, 22, 23), pliable en une unité peu encombrante.

2. Guitare selon la revendication 1,
**caractérisée en ce que**
les éléments de soutien en forme de barre (11, 12, 13, 14, 15, 19, 20, 21, 22) sont des tuyaux s'emboîtant les uns dans les autres.

3. Guitare selon la revendication 1,
**caractérisée en ce que**
les éléments de soutien en forme de barre (19, 20, 21, 22, 23) sont fixés les uns aux autres, en partie à l'aide des fixations articulées (24, 25) pliables dans le plan du support de corps (18) en forme de châssis et, en partie à l'aide de câbles de jonction (26, 27, 28, 29).

4. Guitare selon l'une des revendications 2 à 3,
**caractérisée en ce que**
dans les deux cavités des zones d'extrémités s'emboîtant les unes dans les autres de chacun des deux tuyaux contigus (11, 12, 13, 14, 15, 19, 20, 21, 22, 23), les deux extrémités de l'un des tuyaux contigus (11, 12, 13, 14, 15, 19, 20, 21, 22) après la déconnexion du câble de jonction sont fixées de manière irréversible et définitive à l'aide de cordons (16) conservant une certaine distance l'un par rapport à l'autre.

5. Guitare selon la revendication 4,
**caractérisée en ce que**
les cordons (16) sont élastiques.

6. Guitare selon les revendications 2 et 3,
**caractérisée en ce qu'**
un assemblage articulé est présent entre deux éléments de soutien (26, 27) en forme de tuyau. La position articulée (28) de cet assemblage est configurée pour pouvoir être poussée jusqu'à son contact lors de l'utilisation du support de corps dans une zone d'extrémité des deux éléments de soutien (26, 27) en forme de tuyau opposés l'un à l'autre et est configurée pour être amovible, lors du pliage du support de corps, jusqu'à ce que la position articulée (28) soit dégagée.

7. Guitare selon la revendication 6,
**caractérisée en ce que**
dans au moins un des éléments de soutien (26, 27) en forme de tuyau opposés l'un à l'autre, un taquet (31) est prévu et permet, lors du pliage du support de corps, le dégagement de la position articulée (28), mais empêche le glissement des éléments de soutien (26, 27).
